# EUROPÄISCHE PATENTSCHRIFT

(11) **EP 0 185 206 B1**
(45) Veröffentlichungstag und Bekanntmachung des Hinweises auf die Patenterteilung: **04.10.1989**
(21) Anmeldenummer: 85114594.6
(22) Anmeldetag: 16.11.1985
(51) Int. Cl.: A62B 13/00

(54) **Schutzlüfter**
Ventilator for gasproof shelter
Ventilateur pour abris étanches aux gaz

(30) Priorität: 21.12.1984 DE 3446774
(43) Veröffentlichungstag der Anmeldung: 25.06.1986
(73) Patentinhaber: Anton Piller GmbH & Co. KG, D-37520 Osterode (DE)
(72) Erfinder: Müller, Friedrich-Ernst, Dipl.-Ing., D-3363 Eisdorf (DE); Nothdurft, Jürgen, D-3392 Clausthal-Zellerfeld (DE)
(74) Vertreter: Gralfs, Harro, Dipl.-Ing. Patentanwalt

(56) Entgegenhaltungen:
- CH-A- 414 357
- DE-B- 1 234 135
- DE-C- 585 935
- DE-C- 634 466
- DE-C- 912 896

## Beschreibung

Die Erfindung bezieht sich auf einen Schutzlüfter mit einem Filter.

Bei bekannten Schutzlüftern, die mit einem Filter verbindbar sind, ist auf der Saugseite des Lüfters normalerweise ein Rohrstutzen vorgesehen, an den eine Schlauchleitung oder aber auch eine feste Rohrleitung anschließbar ist. Feste Rohrleitungen können dabei auch direkt an das Lüftergehäuse angeflanscht sein. Saugseitig ist in die Zuleitung ein Filter (ABC-Filter) einschaltbar. Solange die angesaugte Luft nicht kontaminiert ist, wird Außenluft direkt, gegebenenfalls über ein übliches Grobstaubfilter angesaugt. Bei kontaminierter Außenluft wird zur Schutzbelüftung das Filter in die Ansaugleitung des Lüfters eingeschaltet. Hierfür ist es bekannt, in der Ansaugleitung ein mit vier Anschlüssen und zwei Durchgangswegen ausgebildetes Umschaltventil vorzusehen, mit dem der Betrieb von Direktbelüftung auf Schutzbelüftung und umgekehrt umgestellt werden kann (DE-C-912 896). Umschaltventile sind zusätzliche Bauelemente, die einen Raumbedarf haben und periodisch gewartet werden müssen.

Um ein schnelles Schalten von direkter Belüftung auf Schutzbelüftung zu ermöglichen, ist es bekannt, ein Ansaugrohr mit einer Trennwand zu versehen und beidseitig dieser Trennwand auf dem Rohr Drehschieber anzuordnen, die mit radialen Öffnungen in der Rohrwandung zusammenwirken. Zwischen den Drehschiebern sind parallel zueinander einmal eine direkte Rohrverbindung und zum anderen eine Rohrverbindung mit einem Filter vorgesehen. Durch Drehen dieser Anordnung um 180° wird entweder das Filter oder die Umgehungsleitung eingeschaltet. Eine solche Anordnung erfordert einen erheblichen Raumbedarf, und die Drehschieber benötigen zur Erhaltung ihrer Funktionsfähigkeit eine periodische Wartung (DE-C-634466).

Es ist weiter eine Belüftungsanlage für Schutzräume ohne Schaltarmaturen bekannt, bei der die zum Filter führende Ansaugleitung und die Saugseite des Schutzlüfters jeweils über elastische Schläuche mit dem Filter verbindbar sind. Nach Lösen der Schläuche vom Filter werden diese direkt miteinander gekoppelt und so eine direkte Verbindung des Schutzlüfters mit der Ansaugleitung geschaffen (DE-B-1 234 135).

Bei einer weiteren bekannten Belüftungsanlage ohne Schaltarmaturen (CH-A-414 357) ist das Filter permanent mit seinem Auslaß mit der Ansaugöffnung des Lüfters verbunden und die Ansaugleitung ist über einen Schlauch entweder mit dem Filtereinlaß oder einem direkten Anschluß des Lüfters verbindbar. Hierbei ist es notwendig, bei Schutzbelüftung den direkten Lüfteranschluß abzusperren.

Die Anordnungen nach der DE-B-1 234 135 und der CH-A-414 357 haben den Nachteil, daß die Schläuche, die hochbiegsam ausgeführt sein müssen, leicht beschädigt werden können.

Bei einem weiteren bekannten Schutzlüfter (DE-U-1 887 199) ist das mit einem Sauganschluß versehene Filtergehäuse direkt am Schutzlüfter angeflanscht. Das Filterelement ist dabei koaxial mit dem Saugstutzen des Schutzlüfters angeordnet und durch einen abnehmbaren Deckel zugänglich, der dem Saugstutzen gegenüberliegt.

Ein Filter, in dessen Gehäuse ein Raumfilterteil und getrennt davon eine Umgehungsleitung vorgesehen sind, und welches wahlweise über das Raumfilterteil oder über die Umgehungsleitung mit einer Ein- und Auslaßleitung verbindbar ist, wobei das Filtergehäuse in zwei gegenüberliegenden Wänden, von denen eine dem Raumfilterteil und die andere der Umgehungsleitung zugeordnet ist, nebeneinander jeweils zwei Anschlußstutzen mit gleichem Achsabstand als Ein-und Auslaßstutzen aufweist, wobei die der Umgehungsleitung zugeordneten Anschlußstutzen innerhalb des Filtergehäuses direkt miteinander in Verbindung stehen und die dem Raumfilterteil zugeordneten Anschlußstutzen als Ein- und Auslaß des Raumfilterteils ausgebildet sind, gilt für den Geltungsbereich des Patentgesetzes der Bundesrepublik Deutschland als Stand der Technik (DE-A-3 403197).

Aufgabe der Erfindung ist es, einen Schutzlüfter mit Filter zu schaffen, der einen extrem geringen Raumbedarf hat und bei dem ohne biegsame Anschlußleitungen bzw. ohne Schaltarmaturen der Filter bzw. eine Umgehungsleitung wahlweise in die Zuluftleitung einfügbar ist.

Diese Aufgabe wird gemäß der Erfindung gelöst durch die im unabhängigen Anspruch 1 herausgestellten Merkmale.

Zweckmäßige Ausgestaltungen sind Gegenstand der abhängigen Ansprüche.

Die Erfindung ist in der Zeichnung anhand eines Ausführungsbeispieles veranschaulicht und im nachstehenden im einzelnen anhand der Zeichnung beschrieben. Es zeigen:
Figur 1 eine Ansicht eines Schutzlüfters mit vorgeschaltetem Filter, in Richtung auf die Befestigungsfläche an einer Wand gesehen.
Figur 2 eine Draufsicht.
Figur 3 eine Seitenansicht von der Zuluftseite her gesehen.
Figur 4 einen Schnitt längs der Linie IV - IV in Fig. 2.
Figur 5 in einem Teilschnitt in größerem Maßstab die Befestigung und Abdichtung des Filters auf dem Anschlußelement.

Der in der Zeichnung dargestellte Schutzlüfter 2 ist in seinem Grundaufbau von bekannter Bauart. Das in der Zeichnung nicht dargestellte Lüfterrad mit seiner Drehachse 4 läuft in einem Lüftergehäuse 6 um, das einen Auslaßstutzen 7 mit Meßeinrichtungen für den Volumenstrom und den Raumüberdruck aufweist und bei der dargestellten Ausführungsform mit einem angegossenen Befestigungsflansch 8 versehen ist, mit dem der Lüfter an einer senkrechten Wand 9 befestigbar ist. An das Lüftergehäuse ist ein Getriebegehäuse 10 angeflanscht, in dem eine Antriebswelle gelagert ist, auf deren Antriebsende 11 eine Handkurbel 12 aufsteckbar ist. In dem Getriebegehäuse 10 kann ferner ein elektrischer Antriebsmotor und auch ein Stromerzeuger für Notbeleuchtung untergebracht sein.

An die Ansaugseite 16 des Lüftergehäuses 6 ist ein Anschlußelement 18 angeflanscht, und zwar über einen Flansch 20. Das Anschlußelement kann auch direkt an der eingangsseitigen Lüfterwandung 16 angebracht sein. Es kann auch direkt an der Wandung ausgebildet, beispielsweise angegossen sein.

Das Anschlußelement 18 ist als Hohlkörper mit zwei Kammern 22 und 24 ausgebildet, die bei der in Fig. 1 bis 3 dargestellten Ausführungsform durch eine Wand 26 von einander getrennt sind, die in Figur 2 durch eine gestrichelte Linie angedeutet ist. Auf der Oberseite des Anschlußelementes 18 sind nebeneinander zwei Anschlußöffnungen 28 und 30 vorgesehen (Fig. 4), die jeweils von einem starren ringförmigen Dichtungselement 32, 33 umgeben sind.

Wie in Fig. 4 dargestellt, steht die Kammer 24 mit einer Auslaßöffnung 36 im Anschlußflansch 20 in Verbindung, die koaxial mit der in der Zeichnung nicht dargestellten mittigen Ansaugöffnung des Lüfters in der angrenzenden Wand 16 des Lüftergehäuses fluchtet. Die Kammer 22 ist an ihrer Unterseite mit einer Öffnung 38 versehen. In der unteren Wandung dieser Kammer ist um die Öffnung 38 herum eine Ringnut 40 für einen 0-Ring vorgesehen, der zum Abdichten eines in die Öffnung einsteckbaren Anschlußrohres 42 dient. Die Öffnung 38 kann auch seitlich angeordnet sein, und auch mit der Öffnung 28 zusammenfallen.

Die Achsen der beiden Öffnungen 28 und 30 liegen bei der dargestellten Ausführungsform senkrecht und parallel zum Flansch 20 und damit zu der Wand 16 des Lüftergehäuses 6. Ferner liegt die Verbindungslinie 44 der Achsen der beiden Öffnungen 28 und 30 bei der dargestellten Ausführungsform quer zur Drehachse 4 des Lüfterrades, bzw. parallel zum Flansch 20.

Das in der beschriebenen Weise ausgebildete Anschlußelement 18 ist für die Aufnahme eines Filters 46 mit einem Filtergehäuse 48 vorgesehen, das auf gegenüberliegenden Wänden 50, 52 mit Anschlußstutzen 54, 56 bzw. 58 versehen ist, die jeweils einander gegenüber liegen und in Querrichtung den gleichen Abstand haben, und zwar den Abstand der beiden Öffnungen 28 und 30 im Anschlußelement. Die Anschlußstutzen 54 und 56 des Filters können beispielsweise nach aussen vorstehende Bördel 58 sein, wie dies in Figur 4 und 5 dargestellt ist. Diese Bördel greifen in die Öffnungen 28 und 30 ein. Um die Bördel herum ist eine L-förmige Halterung 60 (Fig. 5) vorgesehen, in der eine Weichdichtung 62 angebracht ist, die mit den starren Dichtungsringen 32 bzw. 34 auf dem Anschlußelement 18 zusammenwirkt. Für die Anschlußstutzen des Filters 46 können in üblicher Weise dichtende Abdeckkappen 64, 65 vorgesehen sein.

Das Filtergehäuse 48 ist durch eine querliegende Trennwand 66 in zwei Abschnitte unterteilt, wobei der in der Zeichnung unten liegende Abschnitt eine direkte Verbindung zwischen den hier vorgesehenen Anschlußstutzen herstellt und damit eine Verbindung für den Normalluftbetrieb des Lüfters bildet. Auf der anderen Seite der Trennwand 66 ist ein vorzugsweise als ABC-Filter ausgebildetes Raumfilter untergebracht, das in Reihe geschaltet ein Schwebstoffilter und ein Gasfilter aufweisen kann.

Das Filtergehäuse 48 wird in dichtender Anlage an dem Anschlußelement durch vier Federspannverschlüsse 68 gehalten, die jeweils an gegenüberliegenden Enden des Anschlußelementes mit ihren Spannelementen angeordnet sind. Diese Federspannelemente 68 sind mit ihren Befestigungskonsolen 69 an den Schmalseiten des in Draufsicht vorzugsweise rechteckig ausgebildeten Anschlußelementes und des Filtergehäuses 48 mit entsprechendem Querschnitt befestigt. In diesen Konsolen 69 sind jeweils Schwenkhebel 72 mit Griffen 73 gelagert, an denen federnde Spannhaken 74 angelenkt ist, die mit ihrem Hakenende 76 eine Rippe 78 am Filtergehäuse übergreifen. Über diese Spannelemente, die symmetrisch zur Mittellinie 44 angeordnet sind, wird das Filtergehäuse auf dem Anschlußelement gehaltert. Gleichzeitig erhalten hierüber die Dichtungen die notwendige Vorspannung. Die Rippen 78 sind spiegelbildlich auf beiden Seiten der Endwände des Dichtungsgehäuses vorgesehen.

Nach Lösen der vier Spannverschlüsse 68 kann das Filter abgenommen und umgedreht werden. Vorher sind die Dichtungskappen abzunehmen, die dann auf die Anschlußstutzen des Umgehungsteiles des Filters aufgesetzt werden.

Um Verwechslungen der Anschlüsse des Filterteils auszuschalten, sind die Anschlußstutzen vorzugsweise unterschiedlich und damit unverwechselbar ausgebildet. Die Anschlußstutzen können beispielsweise, wie in der Zeichnung dargestellt, mit unterschiedlichem Durchmesser ausgebildet sein. Es ist aber auch möglich, die Anschlußstutzen jeweils in unterschiedlichen Ebenen anzuordnen oder sonstige Anordnungen vorzusehen, um Verwechslungen auszuschalten.

Für den Fall, daß der Lüfter mit senkrecht zur Wand stehender Lüfterradachse 4, bzw. Handkurbelachse montiert werden soll, kann das Anschlußelement auf der dem Lüfter gegenüberliegenden Seite mit einem Befestigungsflansch zur Wandbefestigung versehen sein.

Das Anschlußelement kann, wie in Fig. 1 - 3 dargestellt, als Gußstück ausgebildet sein. Es ist über auch eine Schweißkonstruktion möglich, wie sie in Fig. 4 und 5 dargestellt ist. Dabei können die beiden Kammern 22 und 24 durch eine gemeinsame Wand getrennt sein - Fig. 1 - 3 - oder auch gesondert ausgebildet sein, wie in Fig. 4 dargestellt. Fig. 4 zeigt das Anschlußelement übrigens spiegelbildlich zum Anschlußelement in der Darstellung nach Fig. 3.

Am Auslaßstutzen des Lüftergehäuses 6 ist bei der dargestellten Ausführungsform ein Luftmengenmesser mit einem aussen liegenden Luftmengenanzeiger 80 angeordnet, über den bei Handbetrieb die Einhaltung der Förderung der beiden Nennluftmengen für Normal- und Schutzlüftung beobachtbar ist. Als Luftmengenmesser wird vorzugsweise ein Flügelmesser verwendet, auf dessen Schwenkachse das Anzeigeelement angeordnet ist. Am Auslaßstutzengehäuse kann ferner ein Raumüberdruckmesser 81 angeordnet sein, mit dem die Einhaltung des Raumüberdruckes im Schutzraum kontrollierbar ist, der erfoderlich ist, damit keine kontaminierte Luft durch Undichtigkeiten eindringen kann.

Als Raumüberdruckmesser 81 findet hier zweckmäßig ein Schwebekörper-Durchflussmesser Verwendung, dessen Auslass über eine Leitung mit der Aussenatmosphäre in Verbindung steht. Der Einlass ist zum Innenraum offen. Die nach aussen führende Leitung 82 ist in Fig. 1 strichpunktiert dargestellt. Der Durchflussmesser lässt sich leicht für den bei Schutzräumen üblichen Überdruckbereich mit einer Skalenlänge von 30 - 40 mm auslegen, so daß eine klar erkennbare Anzeige erreicht wird. Der Durchfluss durch den Schwebekörper-Durchflussmeser ist ein Mass für den Luftüberdruck im Raum gegenüber der Aussenatmosphäre und damit ein Mass für die Dichtigkeit des Schutzraumes.

Der beschriebene Raumüberdruckmesser kann auch vom Lüfter gesondert angeordnet sein.

Der Auslaßstutzen 7 ist zweckmäßig lösbar mit dem Lüftergehäuse verbunden. Er läßt sich damit zur Überwachung bzw. Überprüfung der beiden an/in ihm angeordneten Messgeräte leicht abnehmen.

Der beschriebene Raumüberdruckmesser läßt sich als ein preiswertes Überdruckmessgerät mit einer guten Genauigkeit für Messbereiche bis 1 mbar einsetzen.

Der beschriebene Lüfter zeichnet sich dadurch aus, daß keinerlei Schaltelemente benötigt werden und das Filter kombiniert mit der Umgehungsleitung unmittelbar am Schutzlüfter angeordnet ist und mit diesen zusammen eine sehr kompakte Einheit bildet. Durch die Spannverschlüsse ist das Filter leicht lösbar und zwischen seinen beiden Betriebsstellungen wechselbar. Fehlbedienungen, die zu einer Gefährdung führen könnten, sind damit praktisch ausgeschlossen. Der Schutzlüfter mit dem umkehrbaren Filter ist auch nach jahrelangen Stillstandsperioden ohne wesentlichen Wartungsaufwand betriebsbereit und betriebssicher. Wesentlich ist weiter, daß für den gesamten Lüfter, einschließlich Filter, nur ein einziger Anschluß vorgesehen werden muß, nämlich der Anschluß der Zuluftleitung. Es entfällt weiter eine zusätzliche Halterung oder Aufstellfläche für den Filter. Das Anschlußelement nimmt das Filter vielmehr auch beim Normalluftbetrieb auf.

## Patentansprüche

1. Schutzlüfter (2) mit einem Filter (46), welches mit einem an der Einlaßseite des Schutzlüfters vorgesehenen Anschlußelement (18) verbindbar ist,
wobei im Gehäuse (48) des Filters ein Raumfilterteil und getrennt davon eine Umgehungsleitung vorgesehen sind und das Filter wahlweise über das Raumfilterteil oder über die Umgehungsleitung mit einer im Anschlußelement vorgesehenen Ein- und Auslaßleitung verbindbar ist,
wobei das Filtergehäuse in zwei gegenüberliegenden Wänden (50, 52), von denen eine (50) dem Raumfilterteil und die andere (52) der Umgehungsleitung zugeordnet ist, nebeneinander jeweils zwei Anschlußstutzen (54, 56 bzw. 58) mit gleichem Achsabstand als Ein- und Auslaßstutzen aufweist,
wobei die der Umgehungsleitung zugeordneten Anschlußstutzen (58) innerhalb des Filtergehäuses direkt miteinander in Verbindung stehen und die dem Raumfilterteil zugeordneten Anschlußstutzen als Ein- und Auslaß des Raumfilterteils ausgebildet sind,
wobei an dem Anschlußelement (18) nebeneinander mit einem Achsabstand, der dem zwischen den Einlaß- und Auslaßstutzen des Filtergehäuses entspricht, zwei Anschlußöffnungen (28, 30) für eines der Paare der Anschlußstutzen (54, 56 oder 58) angeordnet sind,
wobei die eine (30) der Anschlußöffnungen mit einer mit der Ansaugöffnung des Schutzlüfters in Verbindung stehenden Auslaßöffnung (36) des Anschlußelementes (18) und die zweite (28) mit dem Anschluß des Anschlußelementes für eine Zuluftleitung (42) in Verbindung steht,
und wobei Schnellspannmittel (68) vorgesehen sind, mit denen das Filtergehäuse (48) abdichtend am Anschlußelement (18) befestigbar ist.

2. Schutzlüfter nach Anspruch 1, dadurch gekennzeichnet, daß die Anschlußöffnungen (28, 30) am Anschlußelement (18) mit senkrechter Achse ausgebildet sind.

3. Schutzlüfter nach Anspruch 1, dadurch gekennzeichnet, daß die beiden nebeneinander liegenden Anschlußstutzen (54, 56) des Filtergehäuses (48) unterschiedlich ausgebildet sind.

4. Schutzlüfter nach Anspruch 3, dadurch gekennzeichnet, daß die beiden Anschlußstutzen (54, 56) mit unterschiedlichem Durchmesser ausgebildet sind.

5. Schutzlüfter nach Anspruch 3, dadurch gekennzeichnet, daß die Anschlußstutzen (54, 56) in unterschiedlicher Höhe angeordnet sind.

6. Schutzlüfter nach Anspruch 1, dadurch gekennzeichnet, daß das Filtergehäuse (48) zwischen den gegenüberliegenden Wänden mit dem Anschlußstutzen (54, 56) durch eine Querwand (66) in den Raumfilterteil und den Umgehungsteil unterteilt ist.

7. Schutzfilter nach Anspruch 1, dadurch gekennzeichnet, daß die Mittellinie durch die Achsen der Anschlußöffnungen (28, 30) des Anschlußelementes wesentlich quer zur Achse (4) des Lüfters (2) liegt.

8. Schutzlüfter nach Anspruch 1, dadurch gekennzeichnet, daß als Schnellspannmittel an den Schmalseiten des Filtergehäuses (48) und des Anschlußelementes (18) Federspannverschlüsse (68) vorgesehen sind, die symmetrisch zu der Ebene angeordnet sind, die durch die Achsen der Anschlußöffnungen (28, 30) definiert ist.

9. Schutzlüfter nach Anspruch 8, dadurch gekennzeichnet, daß die Federspannverschlüsse (68) symmetrisch zur Mittellinie durch die Achsen der Anschlußöffnungen (28, 30) angeordnet sind.

10. Schutzlüfter nach Anspruch 1, dadurch gekennzeichnet, daß das Anschlußelement (18) für den Anschluß der Zuluftleitung (42) mit einer Kammer (22) versehen ist, in deren Boden eine Bohrung (38) mit einer im wesentlichen mittig in dem Öffnungs-Rand angeordneten Aufnahmenut (40) für einen O-Ring vorgesehen ist.

11. Schutzlüfter nach Anspruch 1, dadurch gekennzeichnet, daß die Anschlußstutzen (54, 56) des Filtergehäuses mit Weichdichtungen versehen sind, die mit starren Dichtflächen (32, 33) um die Anschlußöffnungen (28, 30) im Anschlußelement zusammenwirken.

12. Schutzlüfter nach Anspruch 1, dadurch gekennzeichnet, daß der Lüfter (2) mit einem abnehmbaren Auslaßstutzen (7) versehen ist, in dem ein Luftmengenmesser (80) angeordnet ist.

13. Schutzlüfter nach Anspruch 12, dadurch gekennzeichnet, daß der Luftmengenmesser als Messflügelgerät ausgebildet ist.

14. Schutzlüfter nach Anspruch 12, dadurch gekennzeichnet, daß am Auslaßstutzen (7) ein Raumüberdruckmesser (81) angeordnet ist.

15. Schutzlüfter nach Anspruch 14, dadurch gekennzeichnet, daß als Raumüberdruckmesser ein Schwebekörper-Durchflussmesser (81) vorgesehen ist, dessen Eingang zum Schutzraum offen ist und dessen Ausgang mit der Aussenatmosphäre verbindbar ist.

## Claims

1. A ventilator (2) for gasproof shelter with a filter (46), which may be connected to a connecting element (18) provided on the inlet side of the ventilator in which there is provided in the casing (48) of the filter a room filter part and separate therefrom a bypass line and the filter may be connected if desired by means of the room filter part or by means of the bypass line to an inlet and outlet line provided in the connecting element, in which the filter casing has two adjacent connectors (54, 56 or 58) in each case in two opposite walls (50, 52) one (50) of which is associated with the room filter part and the other (52) of which is associated with the bypass line, said connectors having the same axial spacing as the inlet and outlet connections, in which the connectors (58) associated with the bypass line are in direct connection with each other inside the filter casing and the connectors associated with the room filter part are formed as inlet and outlet of the room filter part, in which two connection openings (28, 30) for one of the pairs of connectors (54, 56 or 58) are arranged on the connection element (18) adjacent each other with an axial spacing which corresponds to that between the inlet and outlet connection of the filter casing, in which one (30) of the connection openings is in connection with an outlet opening (36) of the connection element (18) said opening (36) being in connection with the suction opening of the ventilator and the second (28) is in connection with the connector of the connection element for an inlet air line (42), and in which rapid tensioning means (68) are provided with which the filter casing (48) may be fixed to the connection element (18) so as to be sealed.

2. A ventilator according to claim 1,
characterised in that the connection openings (28, 30) are formed on the connection element (18) with perpendicular axis.

3. A ventilator according to claim 1,
characterised in that the two adjacent connectors (54, 56) of the filter casing (48) are different.

4. A ventilator according to claim 3,
characterised in that the two connectors (54, 56) are formed with a different diameter.

5. A ventilator according to claim 3,
characterised in that the connectors (54, 56) are arranged at different heights.

6. A ventilator according to claim 1,
characterised in that the filter casing (48) between the oppositely arranged walls having the connector (54, 56) is subdivided into the room filter part and the bypass part by a transverse wall (66).

7. A ventilator according to claim 1,
characterised in that the centre line is through the axes of the connection openings (28, 30) of the connection element substantially transverse to the axis (4) of the fan (2).

8. A ventilator according to claim 1,
characterised in that spring tension locks (68) are provided as the rapid tension means at the narrow sides of the filter casing (48) and the connection element (18), said means being arranged symmetrically of the plane which is defined by the axes of the connection openings (28, 30).

9. A ventilator according to claim 8,
characterised in that the spring tension locks (68) are arranged symmetrically of the centre line through the axes of the connection openings (28, 30).

10. A ventilator according to claim 1, ,
characterised in that the connection element (18) for connecting the inlet air line (42) is provided with a chamber (22), in the base of which is provided a bore (38) with a housing groove (40) for an 0-ring substantially centrally arranged in the opening rim of said bore.

11. A ventilator according to claim 1,
characterised in that the connectors (54, 56) of the filter casing are provided with soft seals, which cooperate with rigid sealing surfaces (32, 33) around the connection openings (28, 30) in the connecting element.

12. A ventilator according to claim 1,
characterised in that the ventilator (2) is provided with a remowable outlet connection (7), in which an air flowmeter (80) is arranged.

13. A ventilator according to claim 12,
characterised in that the air flowmeter is formed as a butterfly measurement device.

14. A ventilator according to claim 12, characterised in that a space overpressure meter (81) is arranged at the outlet connection (7).

15. A ventilator according to claim 14,
characterised in that a floating element flow meter (81) is provided as the space overpressure meter, its input being open to the shelter and its output being connectible to the outer atmosphere.

## Revendications

1. Ventilateur pour abris (2) comportant un filtre (46), lequel peut être relié à un élément de raccordement (18) prévu côté admission du ventilateur pour abris, cependant que dans le bâti (48) du filtre, on a prévu un compartiment filtrant et, séparée de celui-ci, une conduite de dérivation et que le filtre peut être, selon les nécessités, relié soit par l'intermédiaire du compartiment filtrant, soit par l'intermédiaire de la conduite de dérivation à une conduite d'admission et d'évacuation prévue dans l'élément de raccordement,
cependant que le bâti du filtre présente dans deux parois opposées (50, 52), dont l'une (50) est adjointe au compartiment filtrant et l'autre (52) à la conduite de dérivation, deux raccords (54, 56 et 58), tubulures d'admission et d'évacuation, placés respectivement côte à côte comportant un même écartement d'axes,
cependant que les raccords (58) adjoints à la conduite de dérivation sont directement en liaison l'un avec l'autre à l'intérieur du bâti de filtre et que les raccords adjoints au compartiment filtrant constituent l'admission et l'évacuation du compartiment filtrant,
cependant que dans l'élément de raccordement (18) deux ouvertures de raccordement (28, 30) pour l'une des paires de raccords (54, 56 et 58) sont placées l'une à côté de l'autre, avec un écartement d'axes correspondant à celui qui existe entre les tubulures d'admission et d'évacuation du bâti de filtre,
cependant que l'une (30) des ouvertures de raccordement est reliée à une ouverture d'évacuation (36) de l'élément de raccordement (18), celle-ci étant reliée à l'orifice d'aspiration du ventilateur pour abris et que la deuxième (28) est reliée au branchement de l'élément de raccordement pour une conduite d'amenée d'air (42),
et cependant que l'on a prévu des moyens de fixation rapide (68), grâce auxquels on peut fixer de manière étanche le bâti de filtre (48) à l'élément de raccordement (18).

2. Ventilateur pour abris selon la revendication 1,
caractérisé en ce que les ouvertures de raccordement (28, 30) sur l'élément de raccordement (18) ont un axe vertical.

3. Ventilateur pour abris selon la revendication 1,
caractérisé en ce que les deux raccords (54,56) du bâti de filtre (48) situés l'un à côté de l'autre sont constitués différemment.

4. Ventilateur pour abris selon la revendication 3,
caractérisé en ce que les deux raccords (54,56) ont un diamètre différent.

5. Ventilateur pour abris selon la revendication 3,
caractérisé en ce que les raccords (54, 56) sont placés à des hauteurs différentes.

6. Ventilateur pour abris selon la revendication 1,
caractérisé en ce que le bâti du filtre (48) est, entre les parois opposées comportant les raccords (54, 56), subdivisé par une paroi transversale (66) en partie filtrante et partie de dérivation.

7. Filtre pour abris selon la revendication 1,
caractérisé en ce que la ligne de symétrie des axes des ouvertures de raccordement (28, 30) de l'élément de raccordement est essentiellement transversale à l'axe (4) du ventilateur (2).

8. Ventilateur pour abris selon la revendication 1,
caractérisé en ce que les moyens de fixation rapide prévus sur les petits côtés du bâti de filtre (48) et de l'élément de raccordement (18) sont des verrous à ressort de tension (68), symétriques par rapport au plan défini par les axes des ouvertures de raccordement (28, 30).

9. Ventilateur pour abris selon la revendication 8,
caractérisé en ce que les verrous à ressort de tension (68) sont symétriques par rapport à la ligne de symétrie des axes des ouvertures de raccordement (28, 30).

10. Ventilateur pour abris selon la revendication 1,
caractérisé en ce que l'élément de raccordement (18) pour le raccordement de la conduite d'amenée d'air (42) est pourvu d'une chambre (22), dans le fond de laquelle est prévu un alésage (38) comportant une gorge (40) centrée pour l'essentiel dans le bord d'ouverture et destinée à accueillir un 0-ring.

11. Ventilateur pour abris selon la revendication 1,
caractérisé en ce que les raccords (54, 56) du bâti de filtre sont pourvus de garnitures molles, qui coopèrent avec des surfaces rigides d'étanchéité (32, 33) autour des ouvertures de raccordement (28, 30) dans l'élément de raccordement.

12. Ventilateur pour abris selon la revendication 1,
caractérisé en ce que le ventilateur (2) est pourvu d'une tubulure d'évacuation (7) amovible, dans laquelle est placé un indicateur de débit d'air (80).

13. Ventilateur pour abris selon la revendication 12,
caractérisé en ce que l'indicateur de débit d'air est un appareil de mesure à moulinet.

14. Ventilateur pour abris selon la revendication 12,
caractérisé en ce qu'un appareil de mesure de surpression ambiante (81) est placé sur la tubulure d'évacuation (7).

15. Ventilateur pour abris selon la revendication 14,
caractérisé en ce que l'appareil de mesure de surpression ambiante prévu est un débitmètre- mesureur de substances en suspension (81), dont l'entrée est ouverte sur l'abri et dont la sortie peut être mise en communication avec l'atmosphère extérieure.
